# EUROPÄISCHE PATENTSCHRIFT

(11) **EP 1 380 704 B1**
(45) Veröffentlichungstag und Bekanntmachung des Hinweises auf die Patenterteilung: **18.10.2006**
(21) Anmeldenummer: 03012880.5
(22) Anmeldetag: 06.06.2003
(51) Int. Cl.: E04B 9/12, E04B 9/16

(54) **Kreuzverbinder**
Cross-connector
Liaison croisée

(30) Priorität: 03.07.2002 DE 10229807
(43) Veröffentlichungstag der Anmeldung: 14.01.2004
(73) Patentinhaber: Vogl, Erich R., D-91448 Emskirchen (DE)
(72) Erfinder: Vogl, Erich R., D-91448 Emskirchen (DE)
(74) Vertreter: Schneck, Herbert

(56) Entgegenhaltungen:
- DE-A- 19 962 501
- DE-U- 8 437 638
- US-A- 3 417 535

## Beschreibung

Die Erfindung richtet sich auf einen Kreuzverbinder zum Verbinden eines Klemmprofils für Langfeldplatten oder Kassetten mit einem C-Profil einer Tragekonstruktion, wobei das Klemmprofil eine Klemmanordnung an der Unterseite und ein Halteprofil an der Oberseite umfasst, und wobei der Kreuzverbinder eine schlüssellochartige Ausnehmung korrespondierend zu dem Halteprofil des Klemmprofils und einen Biegeabschnitt aufweist, der über einen Schenkel des C-Profils umbiegbar ist.

Ein gattungsgemäßer Kreuzverbinder ist aus US-A-3 417 535 bekannt. Dieser Kreuzverbinder weist einen Grundkörper auf, der in sich um 90° verdreht ist.

Kreuzverbinder zum Verbinden zweier senkrecht zueinander verlaufender C-Profile mit einem Biegeabschnitt sind auch aus DE 94 01 415 U1 bekannt.

Weiterhin sind gattungsgemäße Kreuzverbinder bekannt, welche bei der Montage mittels der schlüssellochartigen Ausnehmung auf ein Halteprofil mit der Ausnehmung entsprechendem Querschnitt aufgefädelt werden. Dabei müssen Aufschiebewege von 2 bis 3 m überwunden werden, was insbesondere beim Arbeiten über Kopf die Handhabung mühsam und langsam macht.

Hiervon ausgehend liegt der Erfindung die Aufgabe zugrunde, einen Kreuzverbinder der eingangs genannten Art zu schaffen, der die Montage vereinfacht und beschleunigt und insbesondere auch schon eine bequeme Vormontage am Boden ermöglicht.

Diese Aufgabe wird erfindungsgemäß dadurch gelöst, dass der Kreuzverbinder einen plattenartigen, eine Grundebene definierenden Grundkörper aufweist, wobei durch die schlüssellochartige Ausnehmung gebildeten Schenkel des Kreuzverbinders beiderseits der Ausnehmung derart vom Grundkörper des Kreuzverbinders weg aufgebogen sind, dass sie zwischen sich das Halteprofil des Klemmprofils aufnehmen können, wenn der Kreuzverbinder mit seinem plattenartigen, die Grundebene definierenden Grundkörper parallel zur Grundebene des Klemmprofils auf das Halteprofil aufgesetzt wird, um den Kreuzverbinder dann um 90° zu verdrehen.

Dabei ist vorteilhafterweise insbesondere vorgesehen, dass die Schenkel mit einem derartigen Abstand zueinander aufgebogen sind, dass dieser etwas kleiner ist als der Durchmesser des Halteprofils, so dass die Schenkel im Wege der Vormontage auf das Halteprofil aufrastbar sind und dementsprechend dort unverlierbar festgelegt sind.

Nachfolgend wird die Erfindung anhand eines bevorzugten Ausführungsbeispiels in Verbindung mit der Zeichnung näher erläutert. Dabei zeigen:
- Fig. 1: eine Draufsicht auf einen erfindungsgemäßen Kreuzverbinder,
- Fig. 2: eine gegenüber Fig. 1 um 90° versetzte Seitenansicht,
- Fig. 3: eine Ansicht des erfindungsgemäßen Kreuzverbinders im montierten Zustand zur Verbindung eines C-Profils mit einem Rastprofil und
- Fig. 4: einen Schnitt gesehen aus einer gegenüber Fig. 3 um 90° versetzten Blickrichtung.

Ein in der Zeichnung dargestellter erfindungsgemäßer Kreuzverbinder 1 umfasst einen plattenartigen, eine Grundebene definierenden Grundkörper 2, an dessen unterem Ende 3 von der Unterkante 4 her eine schlüssellochförmige Ausnehmung 5 eingebracht ist, durch welche beiderseits derselben Schenkel 6, 7 ausgebildet werden.

An der Oberseite 8 ist ein Biegeabschnitt 9 ausgebildet, der in der DE 94 01 415.9 U 1 näher beschrieben wird.

Wie aus Fig. 2 deutlich wird, sind die beiden Schenkel 6, 7 gegenüber der Ebene des Grundkörpers 2 seitlich aufgebogen, so dass sie zueinander einen Abstand A aufweisen.

Ein C-Profil 10 einer Tragekonstruktion ist im Querschnitt annähernd U-förmig und weist einen U-Boden 11 sowie seitliche U-Schenkel 12, 13 auf, wobei die U-Schenkel 12, 13 an der Oberseite Umbiegungen 14 aufweisen.

Ein ebenfalls in Fig. 3 und 4 dargestelltes Rastprofil 15 umfasst ein Halteprofil 16 mit einem Querschnitt entsprechend der Ausnehmung 5 und eine Klemmanordnung 17 zum klemmenden Befestigen von Metall-Kassetten für Decken.

Aus Fig. 3 und 4 ist erkennbar, dass der erfindungsgemäße Kreuzverbinder 1 an dem einen Schenkel 12 des C-Profils 10 durch Umbiegen des Biegeabschnitts 9 derart festgelegt ist, dass das untere Ende 3 des Kreuzverbinders 1 mit der Ausnehmung 5 über den U-Boden 11 des C-Profils 10 hinausragt.

In dem in Fig. 3 und 4 dargestellten fertig montierten Zustand verläuft das C-Profil 10 senkrecht zu dem Klemmprofil 15.

Zur Montage wird der Kreuzverbinder 1 mit seinem Grundkörper 2 parallel zur Längsrichtung des Klemmprofils 15, also in einer Position des Kreuzverbinders 1 wie sie in Fig. 2 dargestellt ist und einer Position des Klemmprofils 15, wie es in Fig. 3 dargestellt ist, auf das Halteprofil 16 unter elastischer Aufweitung des Abstandes A zwischen den Schenkeln 6, 7 aufgerastet und dann in die in Fig. 3 dargestellte Position des Kreuzverbinders verdreht. Es ist dann auch noch eine Korrektur der Positionierung durch Verschieben in herkömmlicher Weise möglich.

Nach dieser auf einfache Weise zu bewerkstelligenden Vormontage erfolgt die Montage am C-Profil durch Umbiegen des Biegeabschnitts 9 über einen Schenkel 12 des C-Profils 10.

## Patentansprüche

1. Kreuzverbinder (1) zum Verbinden a) eines Klemmprofils (15) für Langfeldplatten oder Kassetten mit b) einem C-Profil (10) einer Tragekonstruktion, wobei das Klemmprofil (15) eine Klemmanordnung (17) an der Unterseite und ein Halteprofil (16) an der Oberseite umfasst, und wobei der Kreuzverbinder (1) eine schlüssellochartige Ausnehmung (5) korrespondierend zu dem Halteprofil (16) des Klemmprofils (15) und einen Biegeabschnitt (9) aufweist, der über einen Schenkel des C-Profils (10) umbiegbar ist, **dadurch gekennzeichnet, dass** der Kreuzverbinder (1) einen plattenartigen, eine Grundebene definierenden Grundkörper (2) aufweist, und dass durch die schlüssellochartige Ausnehmung (5) gebildeten Schenkel (6, 7) des Kreuzverbinders (1) beiderseits der Ausnehmung (5) derart vom Grundkörper (2) des Kreuzverbinders (1) weg aufgebogen sind, dass sie zwischen sich das Halteprofil (16) des Klemmprofils (15) aufnehmen können, wenn der Kreuzverbinder (1) mit seinem plattenartigen, die Grundebene definierenden Grundkörper (2) parallel zur Grundebene des Klemmprofils (15) auf das Halteprofil (16) aufgesetzt wird, um den Kreuzverbinder (1) dann um 90° zu verdrehen.

2. Kreuzverbinder nach Anspruch 1, **dadurch gekennzeichnet, dass** die Schenkel mit einem derartigen Abstand zueinander aufgebogen sind, dass dieser etwas kleiner ist als der Durchmesser des Halteprofils, so dass die Schenkel auf das Halteprofil aufrastbar sind.

## Claims

1. A cross connector (1) for connecting a) a clamping profile (15) for long-field plates or bays with b) a C profile (10) of a supporting structure, the clamping profile (15) comprising a clamping arrangement (17) on the bottom side and a retaining profile (16) on the top side, and the cross connector (1) having a keyhole-type recess (5) corresponding to the retaining profile (16) of the clamping profile (15) and a bending section (9) that is pliable across a leg of the C profile (10), **characterized in that** the cross connector (1) comprises a plate-type basic structure (2) that defines a datum plane; and **in that** legs (6, 7), formed by the keyhole-type recess (5), of the cross connector (1) are bent up on both sides of the recess (5) away from the basic structure (2) of the cross connector (1) in such a way that they are able to accommodate between them the retaining profile (16) of the clamping profile (15) when the cross connector (1), by its plate-type basic structure (2) that defines the datum plane, is placed on the retaining profile (16) in parallel to the datum plane of the clamping profile (15) for the cross connector (1) then to be rotated by 90°.

2. A cross connector according to claim 1, **characterized in that** the legs are bent up at such a distance from each other that this distance is less than the diameter of the retaining profile so that the legs are lockable into place on the retaining profile.

## Revendications

1. Liaison croisée (1) pour relier a) un profilé de serrage (15) pour des panneaux longs ou des caissons avec b) un profilé en C (10) d'une construction porteuse, le profilé de serrage (15) comprenant un dispositif de serrage (17) au niveau de la face inférieure et un profilé de maintien (16) au niveau de la face supérieure, et la liaison croisée (1) comportant un creux (5) semblable à un trou de serrure correspondant au profilé de maintien (16) du profilé de serrage (15) et une section de pliage (9), laquelle peut être pliée par-dessus une branche du profilé en C (10), **caractérisée en ce que** la liaison croisée (1) comporte un corps de base (2) semblable à une plaque, lequel définit un plan de base, et **en ce que** des branches (6, 7) de la liaison croisée (1) formées par le creux (5) semblable à un trou de serrure s'écartent à tel point de part et d'autre du creux (5) depuis le corps de base (2) de la liaison croisée (1) qu'elles peuvent recevoir entre elles le profilé de maintien (16) du profilé de serrage (15), lorsque la liaison croisée (1) avec son corps de base (2) semblable à une plaque, lequel définit le plan de base, est mise sur le profilé de maintien (16) parallèlement au plan de base du profilé de serrage (15), afin ensuite de tordre la liaison croisée (1) de 90°.

2. Liaison croisée selon la revendication 1, **caractérisée en ce que** les branches sont écartées avec un tel écartement les unes par rapport aux autres que celui-ci est légèrement inférieur au diamètre du profilé de maintien, de sorte que les branches peuvent être encliquetées sur le profilé de maintien.
